# EUROPÄISCHE PATENTSCHRIFT

(11) **EP 0 193 014 B1**
(45) Veröffentlichungstag und Bekanntmachung des Hinweises auf die Patenterteilung: **04.07.1990**
(21) Anmeldenummer: 86101646.7
(22) Anmeldetag: 08.02.1986
(51) Int. Cl.: F21S 3/02

(54) **Krankenzimmer-Wandleuchte**
Wall-mounted bed light fixture
Lampe murale pour chambre de malade

(30) Priorität: 21.02.1985 DE 3506032
(43) Veröffentlichungstag der Anmeldung: 03.09.1986
(73) Patentinhaber: TRILUX-LENZE GmbH & Co. KG, D-5760 Arnsberg 1 (DE)
(72) Erfinder: Lehrich, Karl, D-5760 Arnsberg 1 (DE); Beck, Günther, D-5760 Arnsberg 2 (DE)
(74) Vertreter: Schröter, Martin, Dipl.-Ing.

(56) Entgegenhaltungen:
- CH-A- 369 208
- DE-A- 1 805 837
- FR-A- 2 350 549

## Beschreibung

Die Erfindung betrifft eine Krankenzimmer-Wandleuchte, deren kanalartiges Gehäuse einen mit elektrischen Installationsteilen versehenen, im Querschnitt U-förmigen Aufbaurahmen ausechselbar an seinem Gehäuseboden aufnimmt.

Bekannt ist eine solche Leuchte aus der DE-PS 18 05 837, bei der in dem sich über mehrere Betten erstreckenden kanalartigen Gehäuse mit den verschiedensten Installationsteilen, wie Benutzersteckdosen und Anschlußelementen, versehene Aufbaurahmeneinheiten aufgenommen sind, die jeweils aus einem gehäusefesten Unterrahmen und einem auswechselbaren, im Querschnitt U-förmigen Oberrahmen bestehen, Ober- und Unterrahmen liegen dabei im Betrieb aufeinander und sind miteinander an einem Ende durch ein lösbares Gelenk und am anderen Ende durch einen Verschluß verbunden. Das lösbare Gelenk besteht dort aus einem am Unterrahmen vorgesehenen Gelenkblock mit nach oben gerichtetem Auflaufbereich und aus einem am Oberrahmen vorgesehenen Gelenkoberteil besteht, welches mit dem Gelenkblock verhakbar ist. Der Gelenkblock wird aus einem Winkelstück mit einem vertikalen Teil und einem horizontalen, endseitig eine nach oben gerichtete Auflauffläche bildenden Teil und das Gelenkoberteil von einer Lasche mit einer unter das horizontale Winkelstückteil hakbaren Ausnehmung gebildet. Der Verschluß am Unterrahmen weist zwei Führungsflanken auf, an denen der Oberrahmen mittels einer Führungsbuchse geführt ist und die zwischen sich eine unter Federdruck stehenden Raste aufnehmen, welche durch Einrasten an der Führungsbuchse die beiden Rahmen in Arbeitsstellung hält. Die beiden Führungsflanken des Verschlusses bilden ein spitz nach oben zulaufendes Führungsteil, in dem die ebenfalls spitz nach oben zulaufende Raste durch eine sich zwischen der Raste und dem Führungsteil abstützende Feder in der Raststellung gehalten und in der Entriegelungsstellung in das Führungsteil versenkbar angeordnet ist. Mit der Aufbaurahmeneinheit bzw. dessen Oberrahmen verbunden sind ferner die Fassungsträger und jeweils eine langgestreckte Leuchtstofflampe, die die allgemeine nach oben abstrahlende Raumbeleuchtung bildet. Die am Oberrahmen gehaltenen Benutzersteckdosen ragen durch den Unterrahmen und durch Durchbrechungen im Gehäuseboden hindurch und sind daher von der Unterseite des Leuchtengehäuses her zugänglich.

Die Gelenk- und Verschlußausbildung an diesem auswechselbaren Aufbaurahmen sind technisch aufwendig. In Anbetracht der raltiv großen Länge der Rahmen wird eine ausreichende Führung an der Gelenkseite und ein sicherer, den Schwenkvorgang berücksichtigender Verschluß gefordert.

Überlegungen, eine solche Befestigung zu verbessern, sind ansatzweise aus der Literatur zu entnehmen:

Gemäß der DE-OS 27 01 518 wird die Verbindung zweier vergleichbarer Leuchtengehäuseteile durch eine Schnappverbindung bewirkt, wobei an einem Gehäuseteil Nasen ausgebildet sind, die am anderen, zur Montage rückfedernd auszubiegenden Gehäuseteil in Schlitze eingreifen.

Anschrägungen von Stirnkanten solcher Nasen mit hinterschnittenen Rastkanten sind bei der Verbindung von Leuchtenteilen aus der AT-PS 247 970 bekannt.

Nach der FR-PS 20 56 437 ist weiterhin ein federkraftbelastete Rastverbindung eines Leuchtenteils an zwei dem Leuchtengehäuse angeformten Winkeln bekannt.

Die Aufgabe der Erfindung besteht darin, den technischen Aufwand für die auswechselbare Anbringung des mit elektrischen Installationssteilen versehenen Aufbaurahmens an Krankenzimmer-Wandleuchten in allen Teilen zu vereinfachen.

Gelöst wird die Erfindungsaufgabe an einer Krankenzimmer-Wandleuchte der eingangs genannten Art, die dadurch gekennzeichnet ist, daß der Aufbraurahmen zwischen zwei im Gehäuse angeordneten Winkeln, von denen mindestens einer in Rahmenlängsrichtung federnd ausgebildet ist, dadurch demontierbar gehalten ist, daß in Verlängerung der Schenkel des Aufbaurahmens nasenartige Ansätze in Längsschlitze in den Winkeln lösbar verrastend eingreifen, wobei die Ansätze an ihrer dem Gehäuseboden zugewandten Seite jeweils als schräg angeschnittene Stirnkanten ausgebildet sind und in diesen Stirkanten geringfügig hinterschnittene Rastkanten vorgesehen sind.

Grundgedanke der Erfindung ist es, lediglich einen einzigen am Gehäuse einschwenkbar zu befestigenden Aufbaurahmen mit den Installationsteilen vorzusehen, der gegen entsprechende Winkel am Gehäuse festsetzbar in der Art eines Verschlusses ist, so daß der bisher übliche Unterrahmen entfallen kann. Mit der Erfindung wird eine gelenkartige lösbare Befestigung mit einfachen technischen Mitteln des Aufbaurahmens am Gehäuseboden erreicht.

Es ist mit der Erfindung immer an einer Seite eine gelenkartige Verbindung geschaffen, die das Aufschwenken des Aufbaurahmens ermöglicht, während an der zu lösenden Seite des Aufbaurahmens eine Art Rastverschluß gebildet ist. Dabei sind zur leichteren Einführung der nasenartigen Ansätze in die Schlitze an den Winkeln die Stirnkanten dieser Ansätze angeschnitten.

Nach einer Weiterbildung der Erfindung ist oben an einem federnden Halteschenkel eines Winkels eine eine Schräge bildende Abwinklung vorgesehen, die die Handhabung des Verschlusses erleichtert.

Anhand eines abgebildeten Ausführungsbeispieles wird die Erfindung im folgenden näher erläutert. Es zeigen:
Fig. 1 in einer prinzipiellen Darstellung einen Teillängsschnitt durch ein Wandleuchtengehäuse,
Fig. 2 eine zugehörige Draufsicht auf das Gehäuse,
Fig. 3 eine Längsschnittdarstellung im Bereich eines montierten Aufbaurahmens,
Fig. 4 eine Fig. 3 entsprechende Darstellung von der Einschwenkung des Aufbaurahmens am federnden Winkel,
Fig. 5 einen Schnitt nach der Linie I-I in Fig. 3 und
Fig. 6 eine Stirnansicht eines am Leuchtengehäuseboden klemmend befestigten federnden Winkels.

Zunächst wird auf die Figuren 1 und 2 Bezug genommen. In einem im Querschnitt etwa U-förmigen Gehäuse einer Krankenzimmer-Wandleuchte, die sich in der Regel über mehrere Betten erstreckt, sind hintereinander jeweils aneinander anschließend oder im Abstand voneinander langgestreckte Lampen 10 von nach vorne abstrahlenden Leseleuchten und elektrische Installationselemente aufnehmende, auswechselbare Aufbaurahmeneinheiten 4 am Boden des Gehäuses 1 der Leuchte befestigt.

Wie die Figuren 3 bis 5 zeigen, wird ein solcher Aufbaurahmen 4 gebildet aus einem im Querschnitt U-förmigen Blechrahmen, der ein- bzw. auschwenkbar zwischen zwei Winkeln 2 und 3 gehalten ist, die am Boden 11 des Leuchtengehäuses 1 befestigt sind. Ein solcher Aufbaurahmen 4 trägt an seiner Unterseite zwischen den beiden Schenkeln 41 eine Vielzahl von Benutzersteckdosen 5 und 6, elektrische Steckverbindungen 9 und andere nicht dargestellte Installationselemente. Die Benutzersteckdosen 5 und 6 ragen in Durchbrechungen 11 im Gehäuseboden 11 und sind daher von außen zugänglich.

Von den beiden am Boden 11 befestigten Winkeln 2 und 3 ist zumindest einer in Längsrichtung federnd ausgebildet. Im dargestellten Ausführungsbeispiel ist der Halteschenkel 32 des Winkels 3, der mit seinem Befestigungsschenkel 31 am Boden 11 befestigt ist, federn. In den Halteschenkeln beider Winkel sind im Abstand der Schenkel 41 des Aufbaurahmens 4 Längsschlitze 21 bzw. 321 vorgesehen, in die an den Schenkeln 41 angeformte nasenartige Ansätze 411 einsteckbar sind. Wie Fig. 4 zeigt, werden zunächst die nasenartigen Ansätze 411 in die Schlitze 21 am starren Winkel 2, der auch zur Aufnahme der Fassung einer benachbarten Lampe sein kann, eingesteckt. Danach erfolgt die Abschwenkung der anderen Rahmenseite, wobei die Befestigung am Winkel 2 das Führungsgelenk bildet. Die Stirnkanten 412, 414 der nasenartigen Ansätze 411 sind schräg angeschnitten. Beim Abschwenken drückt die Schrägfläche der dem Aufbaurahmen näheren Stirnkänte 412 gegen eine eine Auflaufschräge bildende Abwinklung 322 am federnden Halteschenkel 32 und drückt diesen nach außen, so daß die nasenartigen Ansätze 411 in den Bereich der Längsschlitze 321, wie aus Fig. 4 und 6 ersichtlich sind, gelangen können. In dieser Situation erfolgt die Eindringung der Ansätze 411 in die Schlitze 321. Gleichzeitig verrasten an der Unterkante der Längsschlitze 321 eine geringfügig hinterschnitten ausgebildete Rastkante 413 der Nasen 411.

Durch Abdrückung des federnden Halteschenkels 32 nach außen an der die Auflaufschräge bildenden Abwinklung 322 ist eine Lösung des Verschlusses zur Herausschwenkung des Aufbaurahmens 4 möglich.

Beide Seiten der Befestigung des Aufbaurahmens, die gleich ausgebildet sind, bilden zusammen mit den Winkeln jeweils den Verschluß und das Gelenk.

### Zusammenstellung der Bezugszeichen

1 Leuchtengehäuse
11 Boden
111 Durchbrechung
112 Winkelsteg
2 Winkel
21 Schlitz
3 Winkel
31 Befestigungsschenkel
32 Halteschenkel
321 Schlitz
322 Abwinklung
4 Aufbaurahmen
41 Schenkel
411 Ansatz
412 Stirnkante
413 Rastkante
414 Stirnkante
5 Steckdose
6 Steckdose
7 Platte
8 Schraube
9 Steckverbindung

## Patentansprüche

1. Krankenzimmer-Wandleuchte, deren kanalartiges Gehäuse einen mit elektrischen Installationsteilen versehenen, im Querschnitt U-förmigen Aufbaurahmen auswechselbar an seinem Gehäuseboden aufnimmt, dadurch gekennzeichnet, daß der Aufbaurahmen (4) zwischen zwei im Gehäuse (1) angeordneten Winkeln (2, 3), von denen mindestens einer in Rahmenlängsrichtung federnd ausgebildet ist, dadurch demontierbar gehalten ist, daß in Verlängerung der Schenkel (41) des Aufbaurahmens (4) angebrachte nasenartige Ansätze (411) in Längsschlitze (21, 321) in den Winkeln (2, 3) lösbar verrastend eingreifen, wobei die Ansätze an ihrer dem Gehäuseboden zugewandten Seite jeweils als schräg angeschnittene Stirnkanten (412, 414) ausgebildet sind und in diesen Stirnkanten geringfügig hinterschnittene Rastkanten (413) vorgesehen sind.

2. Krankenzimmer-Wandleuchte nach Anspruch 1, dadurch gekennzeichnet, daß oben am federnden Halteschenkel (32) eines Winkels (3) eine eine Schräge bildenden Abwinklung (322) vorgesehen ist.

## Revendications

1. Applique pour chambre de malades, dont le boîtier en forme de canal reçoit sur son fond de manière interchangeable un châssis de montage à section transversale en forme de U qui est muni d'éléments d'installation électrique, caractérisé par le fait que le châssis de montage (4) est maintenu entre deux cornières (2, 3) qui sont disposées dans la boîtier (1) et dont l'une au moins est élastique dans la direction longitudinale du châssis, et ce, de manière démontable, grâce au fait que des parties en saillie (411) en forme de nez disposées dans le prolongement des ailes (41) du châssis de montage (4) pénètrent de manière amovible par encliquetage dans des fentes longitudinales (21,321) ménagées dans les cornières (2, 3), cependant que les parties en saillie, sur leur côté tourné vers le fond du boîtier, sont à chaque fois réalisées sous la forme de bords frontaux (412,414) découpés obliquement, et qu'elles sont munies sur ces bords frontaux de bords d'encliquetage (413) en faible contre- dépouille.

2. Applique pour chambre de malades selon la revendication 1, caractérisée par le fait qu'un coude (322) formant une rampe est prévu à la partie supérieure de l'aile élastique de retenue (32) d'une cornière (3).

## Claims

1. Sick-room wall light, the conduit-like housing of which accommodates on its housing base, in an interchangeable manner, an attachment frame which is provided with electrical installations and has a U-shaped cross-section, characterized in that the attachment frame (4) is retained between two angle brackets (2, 3), which are disposed in the housing (1) and at least one of which is adapted to be resilient in the longitudinal direction of the frame, in a dismountable manner such that lug-like projection members (411), which are provided as extensions of the side-pieces (41) of the attachment frame (4), engage in elongate slots (21, 321) in the angle brackets (2, 3) in a detachable manner, wherein the surfaces of the projection members facing the housing base are each adapted as inclinedly cut front edges (412, 414), and slightly undercut notched edges (413) are provided in these front edges.

2. Sick-room wall light according to claim 1, characterized in that an angled portion (322), which forms a bevel, is provided at the upper end of the resilient retaining side-pieces (32) of an angle bracket (3).
